# EUROPÄISCHE PATENTSCHRIFT

(11) **EP 3 488 752 B1**
(45) Veröffentlichungstag und Bekanntmachung des Hinweises auf die Patenterteilung: **29.12.2021**
(21) Anmeldenummer: 17203366.4
(22) Anmeldetag: 23.11.2017
(51) Int. Cl.: A47L 9/02

(54) **STAUBSAUGERBODENDÜSE**
FLOOR NOZZLE FOR A VACUUM CLEANER
SUCEUR POUR UN ASPIRATEUR

(43) Veröffentlichungstag der Anmeldung: 29.05.2019
(73) Patentinhaber: Wessel-Werk GmbH, 51580 Reichshof-Wildbergerhütte (DE)
(72) Erfinder: RIEHL, Klaus-Dieter, 57489 Drolshagen (DE)
(74) Vertreter: Andrejewski - Honke Patent- und Rechtsanwälte Partnerschaft mbB

(56) Entgegenhaltungen:
- EP-A1- 2 989 953
- EP-A1- 3 181 029
- EP-A2- 1 964 501
- EP-A2- 2 989 952

## Beschreibung

Die Erfindung betrifft eine Staubsaugerbodendüse, insbesondere eine statische Staubsaugerbodendüse mit einem Gehäuse und einer unterseitig an dem Gehäuse angeordneten Gleitsohle. In der Gleitsohle ist ein Saugmund angeordnet, welcher sich in einer Querrichtung erstreckt und welcher durch eine Berandung begrenzt wird. Die Gleitsohle weist in einer senkrecht zu der Querrichtung stehenden Arbeitsrichtung vor und/oder hinter dem Saugmund einen ebenen Bereich auf.

Staubsaugerbodendüsen sind zur Verwendung mit Staubsaugern vorgesehen. Dabei beruht das Reinigungsprinzip darauf, dass in dem Staubsauger ein Gebläse einen Saugluftstrom erzeugt, mit dem von zu reinigenden Oberflächen, insbesondere Bodenflächen Schmutzpartikel abgezogen werden. Der Staubsauger weist eine Schmutzsammeleinrichtung auf, in der die Schmutzpartikel aus dem Saugluftstrom abgetrennt und gesammelt werden. Dabei sind insbesondere Filtertütenanordnungen und Zyklonabscheider üblich.

Zur Steuerung des Saugluftstroms durch einen Benutzer ist eine Saugluftführung vorgesehen, welche dem Saugluftstrom den Schmutzsammelraum zuleitet. Zur Führung des Saugluftstromes an zu reinigenden Bodenflächen sind Staubsaugerbodendüsen mit den gattungsgemäßen Merkmalen bekannt. Die unterseitige Gleitsohle ist im Reinigungsbetrieb einer zu reinigenden Bodenfläche zugewandt. Dabei kann die Gleitsohle im Betrieb auf durchlässigen Bodenbelägen, wie beispielsweise Teppichen, unmittelbar an der Bodenfläche anliegen. Für luftundurchlässige Bodenflächen ist üblicherweise vorgesehen, dass die Gleitsohle mit Tragmitteln, beispielsweise Borstenstreifen, Tragrollen und dergleichen in einem geringen Abstand zur Bodenfläche gehalten ist. Dabei stellt sich ein geringer Spalt zwischen der Staubsaugerbodendüse und der Bodenfläche ein, durch welchen der Saugluftstrom hindurchtritt, bevor er über den Saugmund der Saugluftführung zugeleitet wird. Um Kollisionen zwischen der Gleitsohle und dem Bodenbelag zu vermeiden, beträgt der minimale Abstand zwischen der Gleitsohle und der zu reinigenden Bodenfläche im Glattbodenbetrieb üblicherweise zumindest 2 mm.

Um die Reinigungseigenschaften einer Staubsaugerbodendüse zu optimieren, werden die Geometrien der Gleitsohlen kontinuierlich weiterentwickelt. Dabei ist stets ein Ausgleich zwischen den Zielen einer guten Reinigungsleistung, der Schonung des zu reinigenden Bodenbelages sowie der Handhabbarkeit anzustreben. Dies wird weiterhin dadurch erschwert, dass im Zuge der EU Ökodesign-Richtlinie die elektrische Leistung von Haushaltsstaubsaugern (und damit die physikalische erreichbare Saugleistung) auf 900 Watt begrenzt sind.

Um im Bereich des Saugmundes höhere Strömungsgeschwindigkeiten zu erreichen ist beispielsweise aus FR 2 871 046 A1 bekannt, die vordere und die hintere Saugmundkante gegenüber der Gleitsohle vorstehen zu lassen. Die in dieser Schrift offenbarten Saugplateaus neigen jedoch dazu, sich bei Kontakt zwischen der Gleitsohle und dem zu reinigenden Bodenbelag "festzusaugen", so dass der Saugluftstrom und damit die Reinigungswirkung unterbrochen wird. Durch den intensiven Kontakt zwischen Gleitsohle und Fußbodenbelag ist dessen Beschädigung nicht auszuschließen.

Demgegenüber ist in CN 104367268 B an der Gleitsohle eine "Dichtrippe" geringer Breite vorgesehen, welche an der Gleitsohle senkrecht vorsteht. Eine solche Rippe kann sich leicht an Bodenunebenheiten verhaken und so die Handhabung der Staubsaugerbodendüse erschweren. Weiterhin ist es möglich, dass mit der Rippe größere Schmutzkörner über den Bodenbelag geschoben werden, so dass dieser verkratzt werden kann.

Aus EP 3 181 029 A1 ist eine Staubsaugerbodendüse mit den Merkmalen des Oberbegriffs aus Patentanspruch 1 bekannt.

Vor diesem Hintergrund liegt der Erfindung die Aufgabe zugrunde, eine Staubsaugerbodendüse mit günstigen Reinigungseigenschaften anzugeben, bei der gleichzeitig eine Schonung des zu reinigenden Bodenbelages erzielt wird und die einfach zu handhaben ist.

Gegenstand der Erfindung und Lösung dieser Aufgabe ist eine Staubsaugerbodendüse nach Anspruch 1. Bevorzugte Ausgestaltungen sind in den Unteransprüchen angegeben.

Ausgehend von der gattungsgemäßen Staubsaugerbodendüse ist erfindungsgemäß vorgesehen, dass die Gleitsohle zwischen dem ebenen Bereich und dem Saugmund eine an den ebenen Bereich kontinuierlich anschließende Überhöhung aufweist, welche über die Verlängerung des ebenen Bereichs nach unten übersteht. Durch den kontinuierlichen Übergang kann die Gleitsohle einfach über Bodenunebenheiten und Hindernisse auf den zu reinigenden Boden, insbesondere grobe Schmutzpartikel hinweggleiten. Dabei bildet die Überhöhung einen integralen Bestandteil der Gleitsohle und ist in diese nahtlos integriert.

In einer bevorzugten Ausgestaltung weist die Überhöhung eine Höhe von weniger als 2 mm, insbesondere weniger als 1,5 mm auf. Eine derart geringfügige Aufwallung ist ausreichend, um im Bereich der der Überhöhung benachbarten Saugmundkante eine reinigungswirksame Strömungsbeschleunigung zu erzeugen. Gleichzeitig ist der Überstand klein genug, um ein sicheres Gleiten in Verbindung mit Hindernissen zu ermöglichen. Zweckmäßigerweise beträgt die Höhe der Überhöhung zumindest 0,5 mm, insbesondere zumindest 1 mm.

Vorzugsweise ist vorgesehen, dass die Überhöhung eine Breite von weniger als 3 mm, insbesondere weniger als 2 mm aufweist. Breitere Überhöhungen bilden eine zu große Aufstandsfläche, welche im Fall des Festsaugens eine zusätzliche Abdichtung liefert. Die Breite der Überhöhung ist anhand der Halbwertsbreite des Profils zu bestimmen.

Bevorzugt weist ein Übergangsbereich der Überhöhung zwischen dem ebenen Bereich und der halben Maximalhöhe der Überhöhung eine Breite von weniger als 10 mm auf. Ganz besonders bevorzugt ist der Übergangsbereich schmaler als 5 mm. Die Mindestbreite für den Übergangsbereich beträgt zumindest 1 mm, vorzugsweise zumindest 3 mm. In den angegebenen Parameterbereichen ist ein hinreichend sanfter Übergang von dem ebenen Bereich zur Überhöhung möglich, ohne zu großen Bauraum zu beanspruchen.

In einer bevorzugten Ausgestaltung ist der ebene Bereich als Saugplateau ausgestaltet. Ein Saugplateau ist in Arbeitsstellung, insbesondere wenn die Staubsaugerbodendüse in Kontakt zu der zu reinigenden Bodenfläche ist parallel zu dieser Bodenfläche ausgerichtet. Das Saugplateau weist eine bevorzugte Breite zwischen 3 mm und 15 mm auf und dient insbesondere zur Abstützung der Staubsaugerbodendüse auf luftdurchlässigen Bodenbelägen, wie zum Beispiel Teppichböden. Das Dichtplateau erzeugt eine gewisse Dichtwirkung zwischen der Unterseite der Staubsaugerbodendüse und dem Bodenmaterial, so dass ein beträchtlicher Anteil des Saugluftstromes durch das Bodenmaterial hindurchgeleitet wird. Infolgedessen können Schmutzpartikel mit aufgenommen werden.

Die erfindungsgemäße Überhöhung steht in dieser Konfiguration in das luftdurchlässige und elastische Bodenmaterial vor. Somit wird bei einer Bewegung der Staubsaugerbodendüse über das Bodenmaterial eine variable Komprimierung erzeugt, so dass das Bodenmaterial aufgelockert und die Loslösung des Schmutzes vereinfacht wird. Gleichzeitig erfährt der eintretende Saugluftstrom an dem scharfen Knick eine starke Umlenkung welche ebenfalls für die Schmutzaufnahme positive Verwirbelungen erzeugt.

In einer alternativen Ausgestaltung ist der ebene Bereich als Gleitschräge ausgebildet. Hierbei kann es sich insbesondere um eine Aufgleitschräge vor der vorderen Saugmundkante oder eine Abgleitschräge hinter der hinteren Saugmundkante handeln. Dabei weist eine Aufgleitschräge bevorzugt eine Breite zwischen 5 mm und 20 mm, eine Abgleitschräge eine bevorzugte Breite zwischen 15 mm und 40 mm auf. Die Gleitschräge ist in jedem Fall gegenüber der Horizontalen bzw. gegenüber der zu reinigenden Bodenfläche - um einen Winkel zwischen 3° und 20°, insbesondere um 5° bis 10° geneigt.

Mit der erfindungsgemäßen Überhöhung weisen sowohl Saugplateaus auch als Gleitschrägen verbesserte Reinigungseigenschaften auf.

Vorzugsweise ist der ebene Bereich als Aussparung der Gleitsohle ausgebildet. Dabei verlaufen in Querrichtung neben dem ebenen Bereich überstehende Abschnitte der Gleitsohle, welche nach unten weiter vorstehen als der ebene Bereich selbst. Insbesondere kann die Überhöhung an ihrem höchsten Punkt dasselbe Niveau erreichen wie der seitliche überstehende Bereich.

Besonders bevorzugt ist der Übergang zwischen dem ebenen Bereich und der Überhöhung glatt ausgebildet. Dies bedeutet, dass die Kontur der Überhöhung einer stetig differenzierbaren, vorzugsweise einer 2-fach stetig differenzierbaren Kurve folgt. Kurven dieser Ausgestaltung bilden einen besonders weichen Übergang, welcher zu geringen Schiebewiderständen beim Auftreffen auf Hindernisse führt.

Die Kontur der Überhöhung kann zumindest abschnittsweise auch linear ausgebildet sein. Besonders bevorzugt unterschreitet die Kontur der Überhöhung einen Krümmungsradius von 1 mm nicht. Auch große Krümmungsradien in den Übergangsbereichen tragen zu einem besonders sanften Übergang bei.

Erfindungsgemäß ist vorgesehen, dass die Maximalhöhe der Überhöhung ein Abstand zur Berandung des Saugmundes von weniger als 1 mm aufweist. Besonders bevorzugt ist die Überhöhung unmittelbar benachbart zur Saugmundkante angeordnet.

In einer alternativen, nicht erfindungsgemäßen, Ausgestaltung ist unmittelbar anschließend an die Berandung des Saugmundes ein Innenplateau mit einer Breite zwischen 1 mm und 3 mm zwischen dem Saugmund und der Überhöhung angeordnet. Das Innenplateau steht nicht über die ebene Fläche über. Vorzugsweise ist es in Arbeitsstellung horizontal ausgerichtet. Zweckmäßigerweise erfolgt der Übergang zwischen der Überhöhung und dem Innenplateau ebenfalls kontinuierlich. Das Innenplateau endet mit der Saugmundkante, welche gleichzeitig die Berandung des Saugmundes bereitstellt. Durch die Überhöhung und die Saugmundkante werden zwei strömungstechnische Widerstände im kurzen Abstand hintereinander geschaltet, was zu einer reinigungstechnisch günstigen Verwirbelung führt.

Der Bereich der Überhöhung zwischen dem ersten Punkt vom ebenen Bereich ausgehend, an dem die halbe Maximalhöhe erreicht wird, bis zum letzten Punkt vor der Berandung des Saugmundes an dem die halbe maximale Höhe erreicht wird, wird auch als "Kuppe" der Überhöhung bezeichnet. Der Abschnitt zwischen der Kuppe und dem ebenen Bereich bildet den Übergang zwischen dem ebenen Bereich und der Überhöhung.

Bevorzugt nimmt die Steigung der Kontur des Übergangs in Richtung der Saugmundkante monoton, insbesondere streng monoton zu und nimmt im Bereich der Kuppe der Überhöhung monoton, insbesondere streng monoton ab. In einer besonders bevorzugten Ausgestaltung der Erfindung ist die Kuppe der Überhöhung in Form eines Kreisbogensegmentes, insbesondere eines Halbkreises ausgebildet.

In einer weiteren bevorzugten Ausgestaltung weist die Kuppe der Überhöhung ein Plateau auf. Das Plateau hat dabei zweckmäßigerweise eine Breite zwischen 0,3 mm und 1 mm.

Die Erfindung wird nachfolgend anhand von lediglich Ausführungsbeispiele darstellenden Figuren erläutert. Es zeigen schematisch
- Fig. 1: eine Unteransicht einer erfindungsgemäßen Staubsaugerbodendüse,
- Fig. 2A: einen teilweisen Schnitt durch die Staubsaugerbodendüse gemäß Fig. 1 entlang einer Linie A-A gemäß einem ersten Ausführungsbeispiel,
- Fig. 2B bis 2F: eine Schnittdarstellung entsprechend Fig. 2A bei weiteren Ausführungsformen und
- Fig. 3: eine Unteransicht der Staubsaugerbodendüse gemäß der Schnittdarstellung aus Fig. 2F.

Die Darstellung gemäß Fig. 2C, 2F und 3 liegen nicht im Rahmen der Erfindung, sind jedoch zum besseren Verständnis mit dargestellt.

In der Fig. 1 ist die Unterseite einer erfindungsgemäßen Staubsaugerbodendüse gemäß einem ersten Ausführungsbeispiel dargestellt. Die Staubsaugerbodendüse weist ein Gehäuse 1 auf, an dem unterseitig eine Gleitsohle 2 angeordnet ist. Innerhalb der Gleitsohle 2 ist ein Saugmund 3 vorgesehen, welcher zur Aufnahme eines Saugluftstromes an eine Saugluftführung angeschlossen ist. Die Saugluftführung umfasst dabei einen in einer Arbeitsrichtung x rückwärtigen Ende des Gehäuses angeschlossenen Anschlussflansch 4 zur Verbindung mit einem Staubsauger auf. Ebenfalls am rückwärtigen Ende des Gehäuses 1 sind zwei Laufrollen 5 zum Abstützen des Gehäuses vorgesehen. Im Ausführungsbeispiel erstreckt sich der Saugmund 3 im Wesentlichen in einer quer zur Arbeitsrichtung x stehenden Querrichtung y. In der dargestellten Unteransicht ist die Berandung 6 des Saugmunds erkennbar, welche den Saugmund 3 begrenzt. Zu den Seiten in Querrichtung y hin ist der Saugmund offen zur Randabsaugung ausgebildet.

Die erfindungsgemäße Profilierung der Gleitsohle 2 ist in verschiedenen Ausführungsbeispielen in den Figuren 2A bis 2F am Beispiel der hinteren Saugmundkante 6 dargestellt. Ohne Beschränkung der Erfindung kann die vordere Saugmundkante alternativ oder zusätzlich ebenfalls einen den Figuren 2A bis 2F ähnlichen, in Arbeitsrichtung x gespiegelten Verlauf aufweisen.

Das in Fig. 2A dargestellte Profil der Gleitsohle einer ersten Ausführungsform ist lediglich ausschnittsweise im Bereich unmittelbar rückwärtig anschließend an den Saugmund 3 dargestellt. Der Saugmund wird dabei lediglich in Form der hinteren Saugmundwand 7, welche im Ausführungsbeispiel einwärts geneigt ist, angedeutet. Die hintere Saugmundwand 7 kann ohne Beschränkung der Erfindung auch senkrecht oder anschließend an den Saugmund auswärts geneigt verlaufen.

In dem Ausführungsbeispiel ist hinter dem Saugmund 3 ein ebener Bereich 8 in Form eines horizontal verlaufenden Saugplateaus 9 angeordnet. Rückwärtig schließt an das Plateau 9 eine Abgleitschräge 10 mit einem Neigungswinkel α gegenüber der Horizontalen von etwa 7° an.

Erfindungsgemäß ist zwischen dem ebenen Bereich 8, 9 und dem Saugmund 3 eine Überhöhung 11 angeordnet, welche gegenüber einer Verlängerung 12 des ebenen Bereichs 8, 9 um eine maximale Höhe h von weniger als 2 mm nach unten übersteht. Aus Gründen der Deutlichkeit ist die Überhöhung 11 nicht maßstäblich dargestellt, sondern stark überzeichnet. Die Halbwertsbreite b der Überhöhung 11 ist kleiner als 3 mm, während der Übergangsbereich zwischen der Überhöhung 11 und dem ebenen Bereich 8, 9 eine Breite c von weniger als 10 mm aufweist.

Eine weitere, alternative Ausgestaltung ist in Fig. 2B dargestellt. Dort ist der ebene Bereich 9 ohne Saugplateau unmittelbar als Abgleitschräge 10 ausgebildet. Der Aufbau ist sonst im Wesentlichen mit der Ausgestaltung gemäß Fig. 2A identisch.

Bei der nicht erfindungsgemäßen Variante gemäß Fig. 2C ist im Vergleich zu Fig. 2A zusätzlich ein Innenplateau 13 zwischen der Überhöhung 11 und dem Saugmund 3 mit einer Breite a ausgebildet. Dieses verläuft parallel zur Horizontalen ausgehend von der hinteren Saugmundkante 6 aus.

In der Variante gemäß Fig. 2D ist die Überhöhung 11 zusätzlich mit einem Plateau 14 ausgebildet. Dieses weist eine Breite d von maximal 0,5 mm auf.

Bei der Ausführungsform gemäß Fig. 2E ist die Kuppe der Überhöhung 11 zwischen den beiden Halbwertspunkten als Kreisbogensegment, konkret als Halbkreisbogen ausgebildet.

Eine weitere nicht erfindungsgemäße Variante ist in Fig. 2F dargestellt. Der Querschnitt der Überhöhung 11 entspricht dort im Wesentlichen der Darstellung aus Fig. 2C mit einem Innenplateau 13 sowie einem als Saugplateau 9 ausgebildeten ebenen Bereich 8. Die Besonderheit besteht dabei darin, dass das Saugplateau 9 als Teil einer Aussparung 14 in der Gleitsohle 2 gebildet ist. Die Aussparung wird - wie man einer vergleichenden Betrachtung mit der Fig. 3 entnimmt - derart gebildet, dass neben dem ebenen Bereich 8, 9 seitlich überstehende Abschnitte 15 angeordnet sind, welche zumindest teilweise in Flucht mit der Abgleitschräge 10 liegen. Der höchste Punkt der Überhöhung 11 erreicht dasselbe Niveau wie die seitlich überstehenden Bereiche 15.

## Patentansprüche

1. Staubsaugerbodendüse mit einem Gehäuse (1), einer unterseitig an dem Gehäuse (1) angeordneten Gleitsohle (2) und einem in der Gleitsohle (2) angeordneten Saugmund (3), welcher sich in einer Querrichtung (y) erstreckt und welcher durch eine Berandung (6) begrenzt wird, wobei die Gleitsohle (2) in einer senkrecht zu der Querrichtung (y) stehenden Arbeitsrichtung (x) vor und/oder hinter dem Saugmund (3) einen ebenen Bereich (8) aufweist, wobei die Gleitsohle (2) zwischen dem ebenen Bereich (8) und dem Saugmund (3) eine an den ebenen Bereich (8) kontinuierlich anschließende Überhöhung (11) aufweist, welche über die Verlängerung (12) des ebenen Bereichs (8) übersteht, **dadurch gekennzeichnet, dass** die Maximalhöhe (h) der Überhöhung (11) einen Abstand zur Berandung (6) des Saugmundes (3) von weniger als 1 mm aufweist.

2. Staubsaugerbodendüse nach Anspruch 1, **dadurch gekennzeichnet, dass** die Überhöhung (11) eine Höhe (h) von weniger als 2 mm, insbesondere weniger als 1,5 mm aufweist.

3. Staubsaugerbodendüse nach Anspruch 1 oder 2, **dadurch gekennzeichnet, dass** die Überhöhung (11) eine Breite (d) von weniger als 3 mm, insbesondere weniger als 2 mm aufweist.

4. Staubsaugerbodendüse nach einem der Ansprüche 1 bis 3, **dadurch gekennzeichnet, dass** ein Übergangsbereich der Überhöhung zwischen dem ebenen Bereich (8) und der halben Maximalhöhe der Überhöhung (11) eine Breite (c) von weniger als 10 mm aufweist.

5. Staubsaugerbodendüse nach einem der Ansprüche 1 bis 4, **dadurch gekennzeichnet, dass** der ebene Bereich (8) als Saugplateau (9) ausgebildet ist.

6. Staubsaugerbodendüse nach einem der Ansprüche 1 bis 4, **dadurch gekennzeichnet, dass** der ebene Bereich (8) als Gleitschräge (10) ausgebildet ist.

7. Staubsaugerbodendüse nach einem der Ansprüche 1 bis 6, **dadurch gekennzeichnet, dass** der ebene Bereich (8) als Aussparung (14) innerhalb der Gleitsohle (2) gebildet ist.

8. Staubsaugerbodendüse nach einem der Ansprüche 1 bis 7, **dadurch gekennzeichnet, dass** die Kontur der Überhöhung (11) einer stetig differenzierbaren, vorzugsweise einer zweifach stetig differenzierbaren Kurve folgt.

9. Staubsaugerbodendüse nach einem der Ansprüche 1 bis 8, **dadurch gekennzeichnet, dass** die Kontur der Überhöhung (11) abschnittsweise linear ausgebildet ist.

10. Staubsaugerbodendüse nach einem der Ansprüche 1 bis 9, **dadurch gekennzeichnet, dass** die Kontur der Überhöhung (11) einen Krümmungsradius von 1 mm nicht unterschreitet.

11. Staubsaugerbodendüse nach einem der Ansprüche 1 bis 10, **dadurch gekennzeichnet, dass** die Steigung der Kontur des Übergangs monoton zunimmt und im Bereich der Kuppe der Überhöhung (11) monoton abnimmt.

12. Staubsaugerbodendüse nach einem der Ansprüche 1 bis 11, **dadurch gekennzeichnet, dass** die Kuppe der Überhöhung (11) im Querschnitt halbkreisförmig gebildet ist.

13. Staubsaugerbodendüse nach einem der Ansprüche 1 bis 12, **dadurch gekennzeichnet, dass** die Kuppe der Überhöhung (11) ein Plateau (14) aufweist.

## Claims

1. A vacuum cleaner floor nozzle comprising a housing (1), a sliding base (2) arranged on the underside of the housing (1), and a suction mouth (3), which is arranged in the sliding base (2) and which extends in a transverse direction (y) and which is limited by a boundary (6), wherein, in a working direction (x), which is perpendicular to the transverse direction (y), the sliding base (2) has a flat region (8) in front of and/or behind the suction mouth (3), wherein, between the flat region (8) and the suction mouth (3), the sliding base (2) has a superelevation (11), which connects continuously to the flat region (8) and which protrudes beyond the extension (12) of the flat region (8), **characterized in that** the maximum height (h) of the superelevation (11) has a distance of less than 1 mm from the boundary (6) of the suction mouth (3).

2. The vacuum cleaner floor nozzle according to claim 1, **characterized in that** the superelevation (11) has a height (h) of less than 2 mm, in particular less than 1. 5 mm.

3. The vacuum cleaner floor nozzle according to claim 1 or 2, **characterized in that** the superelevation (11) has a width (d) of less than 3 mm, in particular less than 2

4. The vacuum cleaner floor nozzle according to one of claims 1 to 3, **characterized in that** a transition region of the superelevation between the flat region (8) and half of the maximum height of the superelevation (11) has a width (c) of less than 10 mm.

5. The vacuum cleaner floor nozzle according to one of claims 1 to 4, **characterized in that** the flat region (8) is formed as suction plateau (9).

6. The vacuum cleaner floor nozzle according to one of claims 1 to 4, **characterized in that** the flat region (8) is formed as inclined sliding surface (10).

7. The vacuum cleaner floor nozzle according to one of claims 1 to 6, **characterized in that** the flat region (8) is formed as recess (14) within the sliding base (2).

8. The vacuum cleaner floor nozzle according to one of claims 1 to 7, **characterized in that** the contour of the superelevation (11) follows a steadily differentiable, preferably a twice steadily differentiable curve.

9. The vacuum cleaner floor nozzle according to one of claims 1 to 8, **characterized in that** the contour of the superelevation (11) is formed linearly in sections.

10. The vacuum cleaner floor nozzle according to one of claims 1 to 9, **characterized in that** the contour of the superelevation (11) does not exceed a radius of curvature of 1 mm.

11. The vacuum cleaner floor nozzle according to one of claims 1 to 10, **characterized in that** the incline of the contour of the transition increases monotonously and decreases monotonously in the region of the tip of the superelevation (11).

12. The vacuum cleaner floor nozzle according to one of claims 1 to 11, **characterized in that** the tip of the superelevation (11) is formed to have a semicircular cross section.

13. The vacuum cleaner floor nozzle according to one of claims 1 to 12, **characterized in that** the tip of the superelevation (11) has a plateau (14).

## Revendications

1. Suceur de sol pour aspirateur, pourvu d'un boîtier (1), d'un patin (2), placé sur la face inférieure du boîtier (1) et d'une bouche d'aspiration (3) placée dans le patin (2), laquelle s'étend dans une direction transversale (y) et laquelle est délimitée par une bordure (6), dans une direction de travail (x) perpendiculaire à la direction transversale (y), le patin (2) comportant à l'avant et/ou à l'arrière de la bouche d'aspiration (3) une zone plane (8), le patin (2) comportant entre la zone plane (8) et la bouche d'aspiration (3) une surélévation (11) se raccordant en continu sur la zone plane (8), laquelle déborde au-delà du prolongement (12) de la zone plane (8), **caractérisé en ce que** la hauteur maximale (h) de la surélévation (11) présente un écart de moins de 1 mm par rapport à la bordure (6) de la bouche d'aspiration (3) .

2. Suceur de sol pour aspirateur selon la revendication 1, **caractérisé en ce que** la surélévation (11) présente une hauteur (h) de moins de 2 mm, notamment de moins de 1,5 mm.

3. Suceur de sol pour aspirateur selon la revendication 1 ou 2, **caractérisé en ce que** la surélévation (11) présente une largeur (d) de moins de 3 mm, notamment de moins de 2 mm.

4. Suceur de sol pour aspirateur selon l'une quelconque des revendications 1 à 3, **caractérisé en ce qu'**une zone de transition de la surélévation entre la zone plane (8) et la demi hauteur maximale de la surélévation (11) présente une largeur (c) de moins de 10 mm.

5. Suceur de sol pour aspirateur selon l'une quelconque des revendications 1 à 4, **caractérisé en ce que** la zone plane (8) est conçue sous la forme d'un plateau aspirant (9).

6. Suceur de sol pour aspirateur selon l'une quelconque des revendications 1 à 4, **caractérisé en ce que** la zone plane (8) est conçue sous la forme d'une inclinaison de glissement (10).

7. Suceur de sol pour aspirateur selon l'une quelconque des revendications 1 à 6, **caractérisé en ce que** la zone plane (8) est formée en tant qu'un renfoncement (14) à l'intérieur du patin (2).

8. Suceur de sol pour aspirateur selon l'une quelconque des revendications 1 à 7, **caractérisé en ce que** le contour de la surélévation (11) suit une courbe constamment différenciable, de préférence une courbe deux fois constamment différenciable.

9. Suceur de sol pour aspirateur selon l'une quelconque des revendications 1 à 8, **caractérisé en ce que** le contour de la surélévation (11) est conçu par endroits de forme linéaire.

10. Suceur de sol pour aspirateur selon l'une quelconque des revendications 1 à 9, **caractérisé en ce que** le contour de la surélévation (11) n'est pas inférieur à un rayon de courbure de 1 mm.

11. Suceur de sol pour aspirateur selon l'une quelconque des revendications 1 à 10, **caractérisé en ce que** la pente du contour de la transition croît de manière monotone et décroît de manière monotone dans la zone du sommet de la surélévation (11).

12. Suceur de sol pour aspirateur selon l'une quelconque des revendications 1 à 11, **caractérisé en ce que** le sommet de la surélévation (11) est formé avec une section transversale en forme de demi-cercle.

13. Suceur de sol pour aspirateur selon l'une quelconque des revendications 1 à 12, **caractérisé en ce que** le sommet de la surélévation (11) comporte un plateau (14).
